# EUROPÄISCHE PATENTSCHRIFT

(11) **EP 1 075 578 B1**
(45) Veröffentlichungstag und Bekanntmachung des Hinweises auf die Patenterteilung: **07.01.2004**
(21) Anmeldenummer: 99927702.3
(22) Anmeldetag: 22.04.1999
(51) Int. Cl.: E05B 49/00, H01H 13/06, H01H 9/02

(54) **GEHÄUSETEIL MIT EINEM BETÄTIGUNGSORGAN**
HOUSING PART WITH AN ACTUATING ELEMENT
PARTIE DE BOITIER POURVUE D'UN ORGANE D'ACTIONNEMENT

(30) Priorität: 28.04.1998 DE 19818920
(43) Veröffentlichungstag der Anmeldung: 14.02.2001
(73) Patentinhaber: Marquardt GmbH, 78604 Rietheim-Weilheim (DE)
(72) Erfinder: SACHS, Ekkehard, D-78549 Spaichingen (DE)
(74) Vertreter: Otten, Herbert
(86) Internationale Anmeldenummer: PCT/DE1999/001205
(87) Internationale Veröffentlichungsnummer: WO 1999/055990

(56) Entgegenhaltungen:
- EP-A- 0 658 670
- DE-A- 4 220 214
- DE-A- 4 226 579
- DE-A- 19 605 201
- US-A- 5 219 067

## Beschreibung

Die Erfindung betrifft ein Gehäuseteil aus Kunststoff nach dem Oberbegriff des Patentanspruchs 1.

Schließsysteme für Kraftfahrzeuge sind zur Steigerung des Komforts für den Benutzer oft mit einem elektronischen Schlüssel ausgestattet. Nach entsprechender Betätigung durch den Benutzer wird zwischen dem Schlüssel und dem Schließsystem ein Code, beispielsweise über elektromagnetische Wellen, ausgetauscht, so daß nach positiver Auswertung des Codes die Türen, der Kofferraumdeckel des Kraftfahrzeugs fernbedienbar ent- oder verriegelt sowie sonstige Funktionen ausgelöst werden.

Ein derartiger elektronischer Schlüssel, der aus der DE 196 05 201 A1 bekannt ist, besitzt ein Gehäuse aus Kunststoff. An einem Gehäuseteil sind Betätigungsorgane für elektrische Schalter zur manuellen Auslösung von Funktionen des Schließsystems angeordnet. Der elektrische Schalter ist auf einer im Gehäuse befindlichen Leiterplatte angeordnet, wobei das Betätigungsorgan über eine Öffnung im Gehäuseteil auf einen Stößel des elektrischen Schalters betätigend einwirkt. Das Betätigungsorgan ist in der Art einer im wesentlichen in der Oberfläche des Gehäuseteils verlaufenden, zur Betätigung elastisch verformbaren Fläche ausgestaltet.

Zur Abdichtung des Gehäuses gegen das Eindringen von Schadstoffen im Bereich der Betätigungsorgane ist am Gehäuseteil zwischen dem Betätigungsorgan und dem elektrischen Schalter ein elastisches Dichtelement angeordnet, das die Öffnung im Gehäuseteil überdeckt. Das Dichtelement kann am Rand der Öffnung im Gehäuseteil angeschweißt oder auch angespritzt sein. Die Herstellung des zusätzlichen Dichtelementes ist kompliziert und aufwendig.

Der Erfindung liegt die Aufgabe zugrunde, eine sichere Abdichtung des Gehäuseteils im Bereich des Betätigungsorgans mit einfachen Mitteln zu erzielen. Insbesondere soll die Herstellung des Gehäuseteils vereinfacht werden.

Diese Aufgabe wird bei einem gattungsgemäßen Gehäuseteil durch die kennzeichnenden Merkmale des Anspruchs 1 gelöst. Weiter ist in Anspruch 11 ein Verfahren zur Herstellung eines derartigen Gehäuseteils angegeben.

Die Erfindung geht von dem Grundgedanken aus, ein Stützelement für das Betätigungsorgan vorzusehen, wobei das Stützelement und das Betätigungsorgan als Halbteile vorgefertigt werden. Die beiden Halbteile werden bei der durch Spritzgießen erfolgenden Herstellung des Gehäuseteils entlang wenigstens eines Teils ihres Randes mit dem Kunststoff für das Gehäuseteil umspritzt. Dadurch ist das Betätigungsorgan mitsamt dem Stützelement im Gehäuseteil derart eingebettet, daß das Betätigungsorgan selbst zur Abdichtung der Öffnung im Gehäuseteil dient und dennoch zur Betätigung des elektrischen Schalters beweglich ist. Weitere Ausgestaltungen der Erfindung sind Gegenstand der Unteransprüche.

Zur einfachen Handhabung bei der Herstellung des Gehäuseteils bietet es sich an, eine derartige Befestigung für das Betätigungsorgan am Stützelement vorzusehen, daß die beiden Halbteile ein gemeinsames Bauteil zum Umspritzen mit dem Kunststoff des Gehäuseteils bilden. Die Befestigung kann durch Kraft- und/oder Formschluß hergestellt sein.

Beispielsweise können Zapfen, Rasthaken, Schnapphaken o. dgl. an einem Halbteil in dazu korrespondierende Aufnahmen am anderen Halbteil eingreifen. Weiterhin kann eines der Halbteile, insbesondere das Stützelement, Durchgangslöcher besitzen. Die Durchgangslöcher werden beim Umspritzen mit Kunststoff des Gehäuseteils ausgefüllt. Dadurch wird eine besonders gute Verankerung des Stützelements mitsamt dem Betätigungsorgan im Gehäuseteil erzielt.

Zur betätigenden Einwirkung auf den Stößel des elektrischen Schalters ist dem Betätigungsorgan ein in Richtung des elektrischen Schalters beweglicher Ansatz zugeordnet. Dieser Ansatz kann in der Art eines Zapfens ungefähr in der Mitte des Betätigungsorgans an der dem Stützelement zugewandten Seite angeordnet sein. Im Stützelement befindet sich eine zum Ansatz korrespondierende Öffnung, in die der Ansatz zur Einwirkung auf den Stößel hineinragt.

In einer Ausführungsform, die sich bei Verwendung eines weichelastischen Materials für das Betätigungsorgan anbieten kann, ist der Ansatz einstückig mit dem Betätigungsorgan ausgebildet. Hierzu wird der Ansatz bei der Herstellung des Halbteils am Betätigungsorgan angespritzt. In einer anderen Ausführungsform, die sich insbesondere bei verwendung eines hartelastischen Materials für das Betätigungsorgan anbieten kann, besteht der Ansatz aus einem vom Betätigungsorgan separaten Teil, wobei das Betätigungsorgan mit einem Teil seiner dem elektrischen Schalter zugewandten Seite am Ansatz anliegt. Der Ansatz ist zweckmäßigerweise mittels eines federartigen Elements an der Öffnung im Stützelement angeordnet. Das federartige Element kann in der Art einer Torsionsfeder aus Kunststoff ausgebildet sein, wobei das federartige Element einerseits an der Öffnung im Stützelement und andererseits am Ansatz einstückig angespritzt ist.

Wird das Stützelement zur gleichzeitigen Aufnahme von mehreren Betätigungsorganen ausgebildet, so läßt sich die Herstellung eines Gehäuseteils mit mehreren Betätigungsorganen vereinfachen. Die Betätigungsorgane werden als einzelne Halbteile an diesem Stützelement zu einem Bauteil befestigt. Genausogut können auch mehrere Betätigungsorgane als ein einstückiges Halbteil ausgebildet sein, das dann am Stützelement befestigt wird, wobei wiederum ein Bauteil gebildet ist. Für das Umspritzen mit dem Kunststoff des Gehäuseteils ist dann lediglich dieses eine Bauteil handzuhaben. Das Betätigungsorgan kann als längliches Teil mit abgerundeten Ecken und/oder abgerundeten Seiten, als ovales Teil, als rundes Teil oder als kreisförmiges Teil ausgestaltet sein oder eine sonstige gewünschte Gestalt besitzen. Das Stützelement weist wiederum eine zu dem Betätigungsorgan bzw. zu den Betätigungsorganen in etwa korrespondierende Gestalt auf.

In einer Weiterbildung ist das Stützelement in der Art einer im wesentlichen ebenen Platte und das Betätigungsorgan in der Art einer elastisch verformbaren, gegebenenfalls eine Wölbung aufweisenden Membran ausgestaltet. Die Elastizität der Membran wird dann durch deren Dicke in Abhängigkeit von der Härte des Kunststoffs festgelegt. Als Kunststoff für das Betätigungsorgan eignet sich einerseits ein weicher, elastischer Kunststoff, wie ein thermoplastisches Elastomer. Insbesondere kann es sich bei dem thermoplastischen Elastomer um ein Blockcopolymer von Polybutylen-Terephtalat und Polyetherglykol handeln. Andererseits ist für das Betätigungsorgan auch ein harter Kunststoff, wie Polyamid, Polyacetal o. dgl., geeignet. Das Gehäuseteil besteht aus einem harten Kunststoff, beispielsweise aus Polyamid, das glasfaser- oder glaskugelgefüllt sein kann.

Das Stützelement besteht zweckmäßigerweise ebenfalls aus einem harten Kunststoff. Es kann sich dabei anbieten, daß ein für Licht in wenigstens einem Teilbereich des sichtbaren Spektrums weitgehend transparenter Kunststoff, wie Polycarbonat, transparentes amorphes Polyamid o. dgl., verwendet wird. In diesem Fall läßt sich auf besonders einfache Weise ein Leuchtelement im Gehäuseteil integrieren. Hierzu kann am Stützelement ein in etwa linsenförmig oder zylinderförmig ausgebildeter Abschnitt einstückig über ein Trägerteil angeordnet sein. Dieser Abschnitt ist dann derart mit dem Kunststoff des Gehäuseteils umspritzt, daß der Abschnitt ein in der Wandung des Gehäuseteils eingespritztes Fenster bildet.

Bei der Erfindung dient das Betätigungsorgan selbst als Abdichtung, so daß auf ein zusätzliches Dichtelement verzichtet werden kann. Dennoch wird eine zuverlässige Abdichtung des Gehäuses im Bereich der Betätigungsorgane erzielt, womit ein funktionssicherer elektronischer Schlüssel erhalten wird.

Da kein zusätzliches Dichtelement benötigt wird, das schwierig herzustellen oder zu verarbeiten ist, ist die Herstellung des erfindungsgemäßen Gehäuseteils vereinfacht. Dadurch werden wiederum Kosteneinsparungen erzielt. Insbesondere ist durch das Stützelement das an sich als Einzelteil schlaffe Betätigungsorgan formstabilisiert und dadurch einfach handhabbar in die Spritzgießform bei der Herstellung des Gehäuseteils einzulegen.

Weitere mit der Erfindung erzielte Vorteile bestehen insbesondere darin, daß eine weitgehende Freiheit in der Wahl der Materialien für das Gehäuseteil und das Betätigungsorgan besteht. Bei dem bisher bekannten Gehäuseteil sind aufgrund der notwendigen Herstellbedingungen nur bestimmte Materialkombinationen möglich, die beispielsweise eine freie Farbwahl für die Betätigungsorgane nicht zulassen. Vorteilhafterweise können die Betätigungsorgane des erfindungsgemäßen Gehäuseteils beliebig eingefärbt werden.

Außerdem ist ein Bedrucken der Betätigungsorgane mit den gewünschten Symbolen oder ein Laserbeschriften der Betätigungsorgane möglich. Durch Verwendung von teilweise transparenten Materialien für die Betätigungsorgane können diese mit einer Funktions- und/oder Suchbeleuchtung beleuchtbar ausgebildet werden. Es ist unmittelbar ersichtlich, daß nunmehr eine Vielzahl von Gestaltungsmöglichkeiten für den elektronischen Schlüssel eröffnet werden.

Ausführungsbeispiele der Erfindung sind in den Zeichnungen dargestellt und werden im folgenden näher beschrieben. Es zeigen
- Fig. 1: einen elektronischen Schlüssel in Draufsicht,
- Fig. 2: einen Schnitt entlang der Linie 2-2 aus Fig. 1,
- Fig. 3: einen Schnitt entlang der Linie 3-3 aus Fig. 1,
- Fig. 4: einen Schnitt entlang der Linie 4-4 aus Fig. 1,
- Fig. 5: einen Schnitt wie in Fig. 3 entsprechend einem weiteren Ausführungsbeispiel,
- Fig. 6: einen Schnitt wie in Fig. 4 entsprechend dem weiteren Ausführungsbeispiel,
- Fig. 7: eine Draufsicht auf das Stützelement als Halbteil,
- Fig. 8: eine Draufsicht auf die Betätigungsorgane als Halbteil,
- Fig. 9: eine Ansicht von der Unterseite auf das Halbteil aus Fig. 8,
- Fig. 10: eine Ansicht von der Unterseite auf das Stützelement und die Betätigungsorgane als gemeinsames Bauteil und
- Fig. 11: einen Schnitt entlang der Linie 11-11 aus Fig. 10.

In Fig. 1 ist ein elektronischer Schlüssel 1 für ein Schließsystem in einem Kraftfahrzeug gezeigt. Der elektronische Schlüssel 1 besitzt ein Gehäuse 2, an dem mehrere Betätigungsorgane 3, 4 zur fernbedienbaren Auslösung von Funktionen des Schließsystems angeordnet sind. Beispielsweise läßt sich durch manuelle Betätigung der Betätigungsorgane 3 die Zentralverriegelung ver- oder entsperren sowie der Kofferraumdeckel öffnen. Auf den Betätigungsorganen 3 sind die diesen Funktionen entsprechenden Symbole angebracht. Ein weiteres Betätigungsorgan 4 dient beispielsweise zur Auslösung eines Alarms. Das Gehäuse 2 besitzt eine asymmetrisch keilförmige Gestalt, die besonders ergonomisch für den Benutzer handhabbar ist.

Das Gehäuse 2 besteht aus einem harten Kunststoff, wie zum Beispiel Polyamid, glasfaser- oder glaskugelgefülltes Polyamid o. dgl., und ist im Spritzgießverfahren hergestellt. Wie näher aus Fig. 2 zu entnehmen ist, setzt sich das Gehäuse 2 im wesentlichen aus einem in der Art eines Sockels ausgebildeten Gehäuseteil 6 und einem in der Art eines Deckels ausgebildeten Gehäuseteil 5 zusammen, wobei das Gehäuseinnere 31 im Gehäuseteil 6 durch das Gehäuseteil 5 verschlossen ist. Im Gehäuseinneren 31 ist eine Leiterplatte 7 zur Aufnahme der für die Funktionen des elektronischen Schlüssels 1 benötigten elektronischen sowie elektrischen Bauelemente 8 angeordnet. Weiter befindet sich im Gehäuseinneren 31 die für die Spannungsversorgung des elektronischen Schlüssels 1 dienende Batterie 9. Schließlich befinden sich den Betätigungsorganen 3, 4 zugeordnete elektrische Schalter 10 auf der Leiterplatte 7.

Die Betätigungsorgane 3, 4 für die elektrischen Schalter 10 sind am Gehäuseteil 6 angeordnet. Aus Gründen der Ergonomie und Handhabbarkeit für den elektronischen Schlüssel 1 ist das Betätigungsorgan 3, 4 bevorzugterweise in der Art einer im wesentlichen in der Oberfläche 26 des Gehäuseteils 6 verlaufenden Fläche 27 ausgestaltet. Drückt der Benutzer auf das Betätigungsorgan 3, 4, so verformt sich dieses elastisch durch den ausgeübten Druck. Dabei wirkt das Betätigungsorgan 3, 4 auf einen Stößel 12 oder ein sonstiges Betätigungselement des elektrischen Schalters 10 zur Betätigung des Schalters 10 solange ein, bis der Benutzer das Betätigungsorgan 3, 4 wieder losläßt.

Das Betätigungsorgan 3, 4 ist an einem starren, bei Betätigung des Betätigungsorgans 3, 4 im wesentlichen unverformbaren Stützelement 13 angeordnet. Bevorzugterweise besteht das Stützelement 13 aus einem harten Kunststoff, wobei ein Polyamid o. dgl. verwendet werden kann. Sowohl das Betätigungsorgan 3, 4 als auch das Stützelement 13 sind als Halbteile 33, 34 vorgefertigt, die in Fig. 7 und 8 gezeigt sind. Diese Halbteile 33, 34 sind an einer Öffnung 14 des Gehäuseteils 6 in das Gehäuseteil 6 eingebettet, wobei die Einbettung 37 im wesentlichen ringsum entlang des Randes der Öffnung 14 sowie entlang wenigstens eines Teils des Randes der Halbteile 33, 34 verläuft, wie näher aus Fig. 3 und 4 hervorgeht. Hierzu sind die Halbteile 33, 34 am Randbereich mit dem Kunststoff des Gehäuseteils 6 bei der Herstellung des Gehäuseteils 6 derart umspritzt, daß das Stützelement 13 dem elektrischen Schalter 10 zugewandt ist. Wie man weiter erkennt, ist der umspritzte Rand der Halbteile 33, 34 so in das Gehäuseteil 6 eingebettet, daß das Stützelement 13 an der dem elektrischen Schalter 10 nähergelegenen Seite 15 des Gehäuseteils 6 und das Betätigungsorgan 3, 4 an der dem elektrischen Schalter 10 abgelegenen Seite 16 des Gehäuseteils 6 befindlich sind. Durch die entlang der Öffnung 14 im wesentlichen ringsumlaufende und in sich geschlossene Einbettung 37 des Betätigungsorgans 3, 4 in das Gehäuseteil 6 wird somit vorteilhafterweise eine Abdichtung des Gehäuseteils 6 an der Öffnung 14 erzielt.

Es ist bevorzugt, die im wesentlichen in der Oberfläche 26 des Gehäuseteils 6 verlaufende Fläche 27 für das Betätigungsorgan 3, 4 in der Art einer elastisch verformbaren Membran auszugestalten. Falls aus ergonomischen Gründen gewünscht, kann die Membran auch eine Wölbung aufweisen, wie mit den Flächen 27' ebenfalls in Fig. 2 gezeigt ist, so daß die Membran etwas über die Oberfläche 26 übersteht. Das Betätigungsorgan 3, 4 bzw. die Membran besteht aus Kunststoff. Die Elastizität der Membran ist durch deren Dicke in Abhängigkeit von der Härte des Kunststoffs festgelegt. Somit verformt sich die Membran elastisch unter manueller Einwirkung des Benutzers und wirkt dabei auf den Stößel 12 ein. Demgegenüber ist das ebenfalls aus Kunststoff bestehende Stützelement 13 starr in der Art einer im wesentlichen ebenen Platte ausgebildet, wie in Fig. 7 gezeigt ist. Dadurch versteift das Stützelement 13 auch das Gehäuse 2 im Bereich der Öffnung 14.

In weiterer Ausgestaltung ist dem Betätigungsorgan 3, 4 ein in Richtung des elektrischen Schalters 10 beweglicher Ansatz 11 zugeordnet. Anhand der Fig. 2 ist ersichtlich, daß der Ansatz 11 in der Art eines Zapfens ungefähr in der Mitte des Betätigungsorgans 3, 4 an der dem Stützelement 13 zugewandten Seite 17 angeordnet ist. Im Stützelement 13 befindet sich eine zum Ansatz 11 korrespondierende Öffnung 18, in die der Ansatz 11 hineinragt. Bei manueller Einwirkung des Benutzers auf das Betätigungsorgan 3, 4 greift somit der Ansatz 11 durch die Öffnung 18 hindurch und betätigt letztendlich den Stößel 12 des elektrischen Schalters 10.

In einer ersten Ausführungsform der Erfindung, die in Fig. 5 und 6 zu sehen ist, ist der Ansatz 11 einstückig mit dem Betätigungsorgan 3, 4 ausgebildet. Hierzu ist der Ansatz 11 am Betätigungsorgan 3, 4, und zwar in etwa mittig, stoffschlüssig angespritzt. Bei einer derartigen Ausgestaltung kann es sich anbieten, als Material für das membranförmige Betätigungsorgan 3, 4 einen weichen, elastischen Kunststoff zu wählen. Beispielsweise ist als Kunststoff für das Betätigungsorgan 3, 4 ein thermoplastisches Elastomer geeignet, wie ein aus Polybutylen-Terephtalat und Polyetherglykol bestehendes Blockcopolymer.

In einer zweiten Ausführungsform, die in Fig. 2 bis 4 gezeigt ist,besteht der Ansatz 11 aus einem vom Betätigungsorgan 3, 4 separaten Teil. Das membranförmige Betätigungsorgan 3, 4 liegt mit einem Teil 32 der Seite 17, die dem elektrischen Schalter 10 zugewandt ist, am Ansatz 11 an. Der Ansatz 11 ist wiederum mittels eines federartigen Elements 28 an der Öffnung 18 in dem Stützelement 13 angeordnet, wodurch der Ansatz 11 mit einer Rückstellkraft in Richtung auf den Stößel 12 des Schalters 10 bewegbar ist. Beispielsweise kann das federartige Element 28 in der Art einer Torsionsfeder aus Kunststoff ausgebildet sein, wie anhand von Fig. 7 zu erkennen ist. Zweckmäßigerweise ist das federartige Element 28 einerseits am Rand der Öffnung 18 im Stützelement 13 und andererseits am Ansatz 11 einstückig angespritzt. Bei einer derartigen Ausgestaltung kann es sich anbieten, als Material für das membranförmige Betätigungsorgan 3, 4 einen harten Kunststoff, wie Polyamid, Polyacetal o. dgl. zu wählen. Wie bereits ausgeführt, wird dann die Elastizität des membranförmigen Betätigungsorgans 3, 4 durch die Dicke der Membran eingestellt.

Bei der Einbettung in das Gehäuseteil 6 liegen die beiden Halbteile 33, 34 an einem Randbereich aneinander an. Zur Vereinfachung der Herstellung des Gehäuseteils 6 kann das Betätigungsorgan 3, 4 am Stützelement 13 befestigbar ausgestaltet sein, wodurch die beiden Halbteile 33, 34 ein in Fig. 10 und 11 gezeigtes gemeinsames Bauteil 19 bilden. Zweckmäßigerweise ist die Befestigung durch Kraft- und/oder Formschluß zwischen den beiden Halbteilen 33, 34 hergestellt.

Ein Beispiel für eine derartige kraft- und/oder formschlüssige Verbindung ist in Fig. 7 und 9 zu sehen, wo an der Peripherie oder an sonstigen geeigneten Stellen des einen Halbteils 33, nämlich am Betätigunsorgan 3, 4, zweckmäßig verteilte Zapfen 20 angebracht sind. Das andere Halbteil 34, nämlich das Stützelement 13, besitzt nun seinerseits dazu korrespondierende Aufnahmen 21. Das Betätigungsorgan 3, 4 ist am Stützelement 13 derart aufgesteckt, daß die Zapfen 20 an dem einen Halbteil 33 in die Aufnahmen 21 am anderen Halbteil 34 eingreifen, was in Fig. 10 und 11 mit den Zapfen-Aufnahme-Verbindungen 35 angedeutet ist. Selbstverständlich können die Zapfen 20 auch am Stützelement 13 und die Aufnahmen 21 am Betätigungsorgan 3, 4 angeordnet sein. Anstelle von Zapfen 20 lassen sich auch Rasthaken, Schnapphaken o. dgl. verwenden.

Das Bauteil 19 wird anschließend entlang eines Teils seines Randes mit dem Kunststoff des Gehäuseteils 6 umspritzt, so daß das Bauteil 19 im Gehäuseteil 6 eingebettet ist. Es ist hervorzuheben, daß dadurch im Bereich der Betätigungsorgane 3, 4 eine Abdichtung am Gehäuseteil 6 erzielt wird, so daß das Eindringen von Schadstoffen in das Gehäuse 2 vermieden wird. Eine weitere Verbesserung läßt sich noch dadurch erzielen, indem an wenigstens einem Halbteil 33, 34 und zwar am Rand des Stützelements 13 und/oder am Rand des Betätigungsorgans 3, 4 Durchgangslöcher 29 vorgesehen sind. Die Durchgangslöcher 29 werden beim Umspritzen des Bauteils 19 mit Kunststoff vom Gehäuseteil 6 ausgefüllt, wodurch eine zusätzliche Verankerung des Stützelements 13 und/oder des Betätigungsorgans 3, 4 im Gehäuseteil 6 bewirkt wird.

Wie aus Fig. 1 ersichtlich ist, besitzen die Betätigungsorgane 3, 4 eine zweckmäßige, dem Gehäuse 2 angepaßte sowie ergonomisch gestaltete Form. So ist das Betätigungsorgan 3 als längliches Teil mit abgerundeten Ecken ausgestaltet. Auch die Seiten dieses Teils können abgerundet sein. Das weitere Betätigungsorgan 4 ist als rundes, in etwa kreisförmiges Teil ausgestaltet. Falls gewünscht, kann das Betätigungsorgan 4 auch eine ovale Gestalt aufweisen. Das Stützelement 13 besitzt eine im wesentlichen zu der Form der Betätigungsorgane 3, 4 korrespondierende Gestalt, wie aus Fig. 7 hervorgeht. Es kann sich weiterhin anbieten, das Stützelement 13 zur Aufnahme von mehreren Betätigungsorganen 3, 4 auszubilden, wie ebenfalls der Fig. 7 zu entnehmen ist. Das Stützelement 13 besteht dann aus einer einzigen Platte, wobei mehrere Betätigungsorgane 3, 4 auf dieser Platte befestigt werden. Die Betätigungsorgane können jeweils als einzelne, separate Halbteile ausgebildet sein, was anhand des Betätigungsorgans 4 in Fig. 8 zu erkennen ist. Andererseits können auch mehrere Betätigungsorgane als ein einstückiges Halbteil ausgebildet sein, was anhand der Betätigungsorgane 3 in Fig. 10 deutlich zu sehen ist. In Fig. 10 und 11 ist das Betätigungsorgan 4 und der zugehörige Teil des Stützelements 13 weggelassen.

Wie anhand von Fig. 1 weiter ersichtlich ist, kann am Gehäuse 2 ein Fenster 22 angeordnet sein, dem eine in Fig. 2 sichtbare, als Funktionsanzeige für den Schlüssel 1 dienende Leuchtdiode 30 auf der Leiterplatte 7 zugeordnet ist. Es kann sich dann anbieten, das Fenster 22 gemeinsam mit dem Halbteil 34 auszubilden, was in Fig. 7 näher gezeigt ist. Hierzu ist am Stützelement 13 ein in etwa linsenförmig ausgebildeter, zylinderförmig ausgebildeter oder eine sonstige zweckmäßige Gestalt besitzender Abschnitt 23 angeordnet. Der Abschnitt 23 ist über ein Trägerteil 24 einstückig mit dem Stützelement 13 verbunden. Insgesamt ist das Stützelement 13 mitsamt dem Abschnitt 23 aus einem für Licht in wenigstens einem Teilbereich des sichtbaren Spektrums, der durch die von der Leuchtdiode 30 emittierte Strahlung bestimmt wird, weitgehend transparenten Kunststoff hergestellt. Als Kunststoff für das Stützelement 13 ist in diesem Fall beispielsweise Polycarbonat, transparentes amorphes Polyamid o. dgl. geeignet. Beim Umspritzen des Bauteils 19 wird der Abschnitt 23 dann gleichzeitig mit dem Kunststoff des Gehäusteils 6 derart umspritzt, daß der Abschnitt 23 ein in der Wandung 25 des Gehäuseteils 6 eingespritztes Fenster 22 bildet, wie in Fig. 2 zu sehen ist.

Ein bevorzugtes Verfahren zur Herstellung des Gehäuseteils 6 verläuft somit wie folgt. Zunächst werden das Betätigungsorgan 3, 4 und das Stützelement 13 als Halbteile 33, 34 aus dem jeweils zweckmäßigen Kunststoff in an sich bekannter Weise vorgefertigt. Anschließend werden die Halbteile 33, 34 aneinander zu einem Bauteil 19 angeordnet und/oder befestigt. Das Bauteil 19 wird in die Spritzgießform für das Gehäuseteil 6 eingebracht. Dieses Einbringen erfolgt so, daß das Stützelement 13 den zwischen dem Betätigungsorgan 3, 4 und dem Stützelement 13 befindlichen, in Fig. 11 deutlich sichtbaren Hohlraum 36, der für die Verformung der Fläche 27, 27' des Betätigungsorgans 3, 4 zur Betätigung des Schalters 10 benötigt wird, in der Spritzgießform weitgehend abdichtet. Anschließend wird dann der Kunststoff für das Gehäuseteil 6 in die Spritzgießform eingespritzt, wobei das Stützelement 13 ein Eindringen des Kunststoffes in den Hohlraum 36 verhindert. Gleichzeitig mit dem Spritzen des Gehäuseteils 6 erfolgt das Umspritzen des Bauteils 19 entlang wenigstens eines Teils seines Randes mit dem Kunststoff für das Gehäuseteil 6, wonach das Bauteil 19 an seinem Rand im Gehäuseteil 6 eingebettet ist.

Die Erfindung ist bei vorstehenden Ausführungsbeispielen anhand eines Gehäuseteils beschrieben, das Verwendung als Gehäuse für einen elektronischen Schlüssel findet. Selbstverständlich ist die Erfindung nicht auf diese bevorzugte Verwendung sowie auf die beschriebenen und dargestellten Ausführungsbeispiele beschränkt. Sie umfaßt vielmehr auch alle fachmännischen Weiterbildungen im Rahmen des Erfindungsgedankens. So kann ein erfindungsgemäßes Gehäuseteil auch an Fernbedienungen für Fernseh- oder Audiogeräte, an Tastaturen, an Bedienfeldern in Kraftfahrzeugen sowie an Hausgeräten o. dgl. Verwendung finden.

### Bezugszeichen-Liste:

- 1:: elektronischer Schlüssel
- 2:: Gehäuse
- 3,4:: Betätigungsorgan
- 5,6:: Gehäuseteil
- 7:: Leiterplatte
- 8:: Bauelement (auf Leiterplatte)
- 9:: Batterie
- 10:: elektrischer Schalter
- 11:: Ansatz (an Betätigungsorgan)
- 12:: Stößel (von elektrischem Schalter)
- 13:: Stützelement
- 14:: Öffnung (im Gehäuse)
- 15,16:: Seite (von Gehäuseteil)
- 17:: Seite (von Betätigungsorgan)
- 18:: Öffnung (im Stützelement)
- 19:: Bauteil (aus Betätigungsorgan und Stützelement)
- 20:: Zapfen
- 21:: Aufnahme
- 22:: Fenster
- 23:: Abschnitt (für Fenster)
- 24:: Trägerteil
- 25:: Wandung (von Gehäuseteil)
- 26:: Oberfläche (von Gehäuseteil)
- 27,27':: Fläche (von Betätigungsorgan)
- 28:: federartiges Element
- 29:: Durchgangsloch
- 30:: Leuchtdiode
- 31:: Gehäuseinneres
- 32:: Teil (von Betätigungsorgan)
- 33:: Halbteil (Betätigungsorgan)
- 34:: Halbteil (Stützelement)
- 35:: Zapfen-Aufnahme-Verbindung
- 36:: Hohlraum
- 37:: Einbettung

## Patentansprüche

1. Gehäuseteil aus Kunststoff, insbesondere für einen elektronischen Schlüssel (1) eines Schließsystems eines Kraftfahrzeugs, mit einem Gehäuseinneren (31), in dem ein elektrischer Schalter (10) befindlich ist, und mit einem Betätigungsorgan (3, 4) für den elektrischen Schalter (10), wobei das Betätigungsorgan (3, 4) auf den elektrischen Schalter (10) betätigend einwirkt, **dadurch gekennzeichnet, daß** das Betätigungsorgan (3, 4) an einem starren, bei Betätigung des Betätigungsorgans (3, 4) im wesentlichen unverformbaren Stützelement (13) derart angeordnet ist, daß das Stützelement (13) dem elektrischen Schalter (10) zugewandt ist, daß das Betätigungsorgan (3, 4) und das Stützelement (13) aus vorgefertigten Halbteilen (33, 34) bestehen, und daß die Halbteile (33, 34) entlang wenigstens eines Teils deren Randes mit dem Kunststoff des Gehäuseteils (6) bei der Herstellung des Gehäuseteils (6) umspritzt sind.

2. Gehäuseteil nach Anspruch 1, **dadurch gekennzeichnet, daß** das Betätigungsorgan (3, 4) in der Art einer zur Betätigung elastisch verformbaren, gegebenenfalls im wesentlichen in der Oberfläche (26) des Gehäuseteils (6) verlaufenden Fläche (27, 27') ausgestaltet ist, und daß das Betätigungsorgan (3, 4) mittels eines Stößels (12) auf den elektrischen Schalter (10) betätigend einwirkt.

3. Gehäuseteil nach Anspruch 1 oder 2, **dadurch gekennzeichnet, daß** der mit dem Kunststoff des Gehäuseteils (6) umspritzte Rand der Halbteile (33, 34) derart im Gehäuseteil (6) eingebettet ist, daß das Stützelement (13) an der dem elektrischen Schalter (10) nähergelegenen Seite (15) des Gehäuseteils (6) und das Betätigungsorgan (3, 4) an der dem elektrischen Schalter (10) abgelegenen Seite (16) des Gehäuseteils (6) befindlich sind.

4. Gehäuseteil nach Anspruch 1, 2 oder 3, **dadurch gekennzeichnet, daß** die Halbteile (33, 34) an einem Randbereich aneinander anliegen, wobei das Betätigungsorgan (3, 4) am Stützelement (13) derart befestigbar ist, daß die beiden Halbteile (33, 34) ein gemeinsames Bauteil (19) bilden, das entlang wenigstens eines Teils seines Randes mit dem Kunststoff des Gehäuseteils (6) umspritzt wird.

5. Gehäuseteil nach Anspruch 4, **dadurch gekennzeichnet, daß** die Befestigung durch Kraft- und/oder Formschluß hergestellt ist, indem Zapfen (20), Rasthaken oder Schnapphaken an einem Halbteil (33) in dazu korrespondierende Aufnahmen (21) am anderen Halbteil (34) eingreifen.

6. Gehäuseteil nach Anspruch 4 oder 5, **dadurch gekennzeichnet, daß** wenigstens eines der Halbteile (33, 34) Durchgangslöcher (29) besitzt, die beim Umspritzen mit Kunststoff vom Gehäuseteil (6) ausgefüllt sind, derart daß eine zusätzliche Verankerung wenigstens des einen Halbteils (33, 34) im Gehäuseteil (6) bewirkt wird.

7. Gehäuseteil nach einem der Ansprüche 1 bis 6, **dadurch gekennzeichnet, daß** dem Betätigungsorgan (3, 4) ein in Richtung des elektrischen Schalters (10) beweglicher Ansatz (11) zur betätigenden Einwirkung auf den Stößel (12) des elektrischen Schalters (10) zugeordnet ist, daß der Ansatz (11) in der Art eines Zapfens ungefähr in der Mitte des Betätigungsorgans (3, 4) an der dem Stützelement (13) zugewandten Seite (17) angeordnet ist, und daß im Stützelement (13) eine zum Ansatz (11) korrespondierende Öffnung (18) angeordnet ist, in die der Ansatz (11) hineinragt.

8. Gehäuseteil nach Anspruch 7, **dadurch gekennzeichnet, daß** der Ansatz (11) einstückig mit dem Betätigungsorgan (3, 4) ausgebildet ist, indem der Ansatz (11) am Betätigungsorgan (3, 4) stoffschlüssig angespritzt ist.

9. Gehäuseteil nach Anspruch 7, **dadurch gekennzeichnet, daß** der Ansatz (11) aus einem vom Betätigungsorgan (3, 4) separaten Teil besteht, wobei das Betätigungsorgan (3, 4) mit einem Teil (32) der dem elektrischen Schalter (10) zugewandten Seite (17) am Ansatz (11) anliegt.

10. Gehäuseteil nach Anspruch 9, **dadurch gekennzeichnet, daß** der Ansatz (11) mittels eines federartigen Elements (28) an der Öffnung (18) in dem Stützelement (13) angeordnet ist.

11. Gehäuseteil nach Anspruch 10, **dadurch gekennzeichnet, daß** das federartige Element (28) in der Art einer Torsionsfeder aus Kunststoff ausgebildet ist, und daß das federartige Element (28) einerseits an der Öffnung (18) in dem Stützelement (13) und andererseits am Ansatz (11) einstückig angespritzt ist.

12. Gehäuseteil nach einem der Ansprüche 1 bis 11, **dadurch gekennzeichnet, daß** das Stützelement (13) zur Aufnahme von mehreren Betätigungsorganen (3, 4) ausgebildet ist, wobei mehrere Betätigungsorgane (3) als einstückiges Halbteil und/oder die Betätigungsorgane (4) als einzelne Halbteile ausgebildet sind.

13. Gehäuseteil nach einem der Ansprüche 1 bis 12, **dadurch gekennzeichnet, daß** das Betätigungsorgan (3, 4) als längliches mit abgerundeten Ecken und/oder abgerundeten Seiten, als ovales, als rundes oder als kreisförmiges Teil ausgestaltet ist, und daß das Stützelement (13) eine zu dem Betätigungsorgan (3, 4) in etwa korrespondierende Gestalt aufweist.

14. Gehäuseteil nach einem der Ansprüche 1 bis 13, **dadurch gekennzeichnet, daß** das Stützelement (13) in der Art einer im wesentlichen ebenen Platte ausgebildet ist.

15. Gehäuseteil nach einem der Ansprüche 1 bis 14, **dadurch gekennzeichnet, daß** das Betätigungsorgan (3, 4) in der Art einer elastisch verformbaren, gegebenenfalls eine Wölbung aufweisenden Membran ausgebildet ist, wobei die Elastizität der Membran durch deren Dicke in Abhängigkeit von der Härte des Kunststoffs festgelegt ist.

16. Gehäuseteil nach einem der Ansprüche 1 bis 15, **dadurch gekennzeichnet, daß** das Betätigungsorgan (3, 4) aus einem weichen, elastischen Kunststoff, wie aus einem thermoplastischen Elastomer oder aus einem Blockcopolymer von Polybutylen-Terephtalat und Polyetherglykol, oder aus einem harten Kunststoff, wie Polyamid oder Polyacetal, besteht, und daß das Gehäuseteil (6) aus einem harten Kunststoff, wie aus Polyamid oder glasfaser- oder glaskugelgefüllten Polyamid, besteht.

17. Gehäuseteil nach einem der Ansprüche 1 bis 16, **dadurch gekennzeichnet, daß** das Stützelement (13) aus einem harten Kunststoff besteht.

18. Gehäuseteil nach Anspruch 17, **dadurch gekennzeichnet, daß** es sich bei dem Kunststoff für das Stützelement (13) um einen für Licht in wenigstens einem Teilbereich des sichtbaren Spektrums weitgehend transparenten Kunststoff, wie Polycarbonat oder transparentes amorphes Polyamid, handelt.

19. Gehäuseteil nach Anspruch 18, **dadurch gekennzeichnet, daß** am Stützelement (13) ein in etwa linsenförmig oder zylinderförmig ausgebildeter Abschnitt (23) angeordnet ist, wobei der Abschnitt (23) derart mit dem Kunststoff des Gehäusteils (6) umspritzt ist, daß der Abschnitt (23) ein in der Wandung (25) des Gehäuseteils (6) eingespritztes Fenster (22) bildet.

20. Gehäuseteil nach Anspruch 19, **dadurch gekennzeichnet, daß** der Abschnitt (23) einstückig über ein Trägerteil (24) am Stützelement (13) angeordnet ist.

21. Verfahren zur Herstellung eines Gehäuseteils (6) aus Kunststoff nach einem der vorhergehenden Ansprüche, **dadurch gekennzeichnet, daß** das Betätigungsorgan (3, 4) und das Stützelement (13) als Halbteile (33, 34) aus Kunststoff vorgefertigt werden, daß die Halbteile (33, 34) aneinander zu einem Bauteil (19) angeordnet und/oder befestigt werden, daß das Bauteil (19) in die Spritzgießform für das Gehäuseteil (6) so eingebracht wird, daß das Stützelement (13) den für die Betätigung des Betätigungsorgans (3, 4) dienenden, zwischen dem Betätigungsorgan (3, 4) und dem Stützelement (13) befindlichen Hohlraum (36) weitgehend abdichtet, und daß anschließend das Bauteil (19) entlang wenigstens eines Teils seines Randes mit dem Kunststoff für das Gehäuseteil (6) beim Spritzen des Gehäuseteils (6) umspritzt wird.

## Claims

1. Housing part made of plastics material, in particular for an electronic key (1) of a locking system of a motor vehicle, comprising a housing interior (31), in which an electrical switch (10) is located, and comprising an actuating member (3, 4) for the electrical switch (10), the actuating member (3, 4), for acting in an actuating manner on the electrical switch (10), **characterised in that** the actuating member (3, 4) is arranged on a rigid supporting element (13) which is substantially undeformable when the actuating member (3, 4) is actuated in such a way that the supporting element (13) is facing the electrical switch (10), **in that** the actuating member (3, 4) and the supporting element (13) consist of prefabricated half parts (33, 34) and **in that** the half parts (33, 34) are encapsulated with the plastics material of the housing part (6) at least along a part of their edge, during production of the housing part (6).

2. Housing part according to claim 1, **characterised in that** the actuating member (3, 4) is designed in the manner of a face (27, 27') which is elastically deformable for actuation and extends optionally substantially in the surface (26) of the housing part (6), and **in that** the actuating member (3, 4) acts in an actuating manner on the electrical switch (10) by means of a plunger (12).

3. Housing part according to claim 1 or 2, **characterised in that** the edge of the half parts (33, 34) encapsulated with the plastics material of the housing part (6) is embedded in the housing part (6) in such a way that the supporting element (13) is located on the side (15) of the housing part (6) located closer to the electrical switch (10) and the actuating member (3, 4) is located on the side (16) of the housing part (6) remote from the electrical switch (10).

4. Housing part according to claim 1, 2 or 3, **characterised in that** the half parts (33, 34) are adjacent to one another at an edge region, the actuating member (3, 4) being fastenable to the supporting element (13) in such a way that the two half parts (33, 34) form a common component (19), which is encapsulated with the plastic material of the housing part (6) along at least a part of its edge.

5. Housing part according to claim 4, **characterised in that** fastening is produced by frictional or positive connection, **in that** pegs (20), latching hooks or snap hooks engage on one half part (33) in receivers (21) corresponding thereto on the other half part (34).

6. Housing part according to claim 4 or 5, **characterised in that** at least one of the half parts (33, 34) has through holes (29) which are filled during encapsulation with plastics material of the housing part (6), in such a way that an additional securing at least of the one half part (33, 34) in the housing part (6) is brought about.

7. Housing part according to any one of claims 1 to 6,
**characterised in that** an attachment (11) for actuating engagement on the plunger (12) of the electrical switch (10) and movable in the direction of the electrical switch (10) is associated with the actuating member (3, 4), **in that** the attachment (11) is arranged in the manner of a peg approximately in the centre of the actuating member (3, 4) on the side (17) facing the supporting element (13), and **in that** an opening (18) corresponding to the attachment (11) is arranged in the supporting element (13), into which opening (18) the attachment (11) projects.

8. Housing part according to claim 7, **characterised in that** the attachment (11) is designed integrally with the actuating member (3, 4), **in that** the attachment (11) is integrally moulded onto the actuating member (3, 4).

9. Housing part according to claim 7, **characterised in that** the attachment (11) consists of a part which is separate from the actuating member (3, 4), the actuating member (3, 4) resting with a part (32) of the side (17) facing the electrical switch (10) on the attachment (11).

10. Housing part according to claim 9, **characterised in that** the attachment (11) is arranged on the opening (18) in the supporting element (13) by means of a spring-like element (28).

11. Housing part according to claim 10, **characterised in that** the spring-like element (28) is designed in the manner of a torsion spring made of plastics material, and **in that** the spring-like element (28) is integrally moulded, on the one hand, on the opening (18) in the supporting element (13) and, on the other hand, on the attachment (11).

12. Housing part according to any one of claims 1 to 11, **characterised in that** the supporting element (13) is designed to receive a plurality of actuating members (3, 4), a plurality of actuating members (3) being designed as an integral half part and/or the actuating members (4) being designed as individual half parts.

13. Housing part according to any one of claims 1 to 12, **characterised in that** the actuating member (3, 4) is designed as an elongate part with rounded corners and/or rounded sides, as an oval, round or as a circular part, and **in that** the supporting element (13) has a design approximately corresponding to the actuating member (3, 4).

14. Housing part according to any one of claims 1 to 13, **characterised in that** the supporting element (13) is designed in the manner of a substantially flat plate.

15. Housing part according to any one of claims 1 to 14, **characterised in that** the actuating member (3, 4) is designed in the manner of an elastically deformable membrane optionally having a curvature, the elasticity of the membrane being established by the thickness thereof as a function of the hardness of the plastics material.

16. Housing part according to any one of claims 1 to 15, **characterised in that** the actuating member (3, 4) consists of a soft, elastic plastics material, such as of a thermoplastic elastomer or of a block copolymer of polybutylene terephthalate and polyether glycol, or of a hard plastics material, such as polyamide or polyacetal, and **in that** the housing part (6) consists of a hard plastics material, such as polyamide or glass fibre-filled or glass bead-filled polyamide.

17. Housing part according to any one of claims 1 to 16, **characterised in that** the supporting element (13) consists of a hard plastics material.

18. Housing part according to claim 17, **characterised in that** the plastics material for the supporting element (13) is a plastics material which is largely transparent to light at least in a partial region of the visible spectrum, such as polycarbonate or transparent amorphous polyamide.

19. Housing part according to claim 18, **characterised in that** a section (23) which is approximately lenticular or cylindrical is arranged on the supporting element (13), the section (23) being encapsulated with plastics material of the housing part (6) in such a way that the section (23) forms a window (22) moulded in the wall (25) of the housing part (6).

20. Housing part according to claim 19, **characterised in that** the section (23) is arranged integrally on the supporting element (13) via a carrier part (24).

21. Method for producing a housing part (6) made of plastics material according to any one of the preceding claims, **characterised in that** the actuating member (3, 4) and the supporting element (13) are prefabricated as half parts (33, 34) made of plastics material, **in that** the half parts (33, 34) are arranged and/or fastened on one another to form one component (19), **in that** the component (19) is introduced into the injection mould for the housing part (6) in such a way that the supporting element (13) largely seals the cavity (36) serving to actuate the actuating member (3, 4), and located between the actuating member (3, 4) and the supporting element (13), and **in that** the component (19) is then encapsulated at least along a part of its edge, with the plastics material for the housing part (6) during injection of the housing part (6).

## Revendications

1. Pièce de boîtier en matière synthétique, en particulier pour une clef électronique (1) d'un système de fermeture d'une automobile, comportant une partie intérieure de boîtier (31), dans laquelle se trouve un commutateur électrique (10), et un organe d'actionnement (3, 4) pour le commutateur électrique (10), l'organe d'actionnement (3, 4) agissant de façon actionnante sur le commutateur électrique (10),
**caractérisée en ce que** l'organe d'actionnement (3, 4) est agencé sur un élément d'appui (13) rigide, essentiellement non déformable lors de l'actionnement de l'organe d'actionnement (3, 4), de sorte que l'élément d'appui (13) est en regard du commutateur électrique (10), **en ce que** l'organe d'actionnement (3, 4) et l'élément d'appui (13) sont constitués de demi-parties (33, 34) préfabriquées, et **en ce que** les demi-parties (33, 34) sont couvertes par extrusion, le long d'au moins une partie de leur bord, par la matière synthétique de la pièce de boîtier (6) lors de la réalisation de la pièce de boîtier (6).

2. Pièce de boîtier selon la revendication 1,
**caractérisée en ce que** l'organe d'actionnement (3, 4) est réalisé sous forme d'une surface (27, 27') élastiquement déformable pour l'actionnement, s'étendant le cas échéant essentiellement dans la surface (26) de la pièce de boîtier (6), et **en ce que** l'organe d'actionnement (3, 4) agit de façon actionnante au moyen d'un poussoir (12) sur le commutateur électrique (10).

3. Pièce de boîtier selon l'une des revendications 1 et 2,
**caractérisée en ce que** le bord de la demi-partie (33, 34), couvert par extrusion avec la matière synthétique de la pièce de boîtier (6), est inséré dans la pièce de boîtier (6) de sorte que l'élément d'appui (13) se trouve sur la face (15) de la pièce de boîtier (6), proche du commutateur électrique (10), et l'organe d'actionnement (3, 4) se trouve sur la face (16) de la pièce de boîtier (6), éloignée du commutateur électrique (10).

4. Pièce de boîtier selon l'une des revendications 1, 2 et 3,
**caractérisée en ce que** les demi-parties (33, 34) reposent l'une contre l'autre à une zone de bord, l'organe d'actionnement (3, 4) pouvant être fixé à l'élément d'appui (13) de sorte que les deux demi-parties (33, 34) forment une pièce commune (19), qui est couverte par extrusion, le long au moins d'une partie de son bord, avec la matière synthétique de la pièce de boîtier (6).

5. Pièce de boîtier selon la revendication 4,
**caractérisée en ce que** la fixation est réalisée par coopération de formes et/ou sous l'action d'une force, par le fait que des tourillons (20), des crochets d'arrêt et des crochets encliquetables sur une demi-partie (33) agissent dans des éléments de réception correspondants (21) sur l'autre demi-partie (34).

6. Pièce de boîtier selon l'une des revendications 4 et 5,
**caractérisée en ce qu'**au moins l'une des demi-parties (33, 34) comprend des trous traversants (29), qui lors de la couverture par extrusion de matière synthétique de la pièce de boîtier (6) sont remplis, de sorte qu'un ancrage supplémentaire au moins de l'une des demi-parties (33, 34) est engendré dans la pièce de boîtier (6).

7. Pièce de boîtier selon l'une des revendications 1 à 6,
**caractérisée en ce qu'**un talon (11) mobile en direction du commutateur électrique (10) est associé à l'organe d'actionnement (3, 4), pour agir de façon actionnante sur le poussoir (12) du commutateur électrique (10), **en ce que** le talon (11) est agencé à la manière d'un tourillon à peu près au centre de l'organe d'actionnement (3, 4) sur la face (17) en regard de l'élément d'appui (13), et ce qu'une ouverture (18) correspondant au talon (11) est pratiquée dans l'élément d'appui (13), dans laquelle pénètre le talon (11).

8. Pièce de boîtier selon la revendication 7,
**caractérisée en ce que** le talon (11) est formé en une seule pièce avec l'organe d'actionnement (3, 4), par le fait que le talon (11) est coulé par injection avec solidarisation de matière sur l'organe d'actionnement (3, 4).

9. Pièce de boîtier selon la revendication 7,
**caractérisée en ce que** le talon (11) est constitué d'une pièce séparée de l'organe d'actionnement (3, 4), l'organe d'actionnement (3, 4) reposant avec une partie (32) de la face (17) en regard du commutateur électrique (10) contre le talon (11).

10. Pièce de boîtier selon la revendication 9,
**caractérisée en ce que** le talon (11) est agencé au moyen d'un élément (28) de type ressort à l'ouverture (18) dans l'élément d'appui (13).

11. Pièce de boîtier selon la revendication 10,
**caractérisée en ce que** l'élément (28) de type ressort est réalisé à la manière d'un ressort à torsion en matière synthétique, et **en ce que** l'élément (28) de type ressort est coulé par injection en une seule pièce, d'une part à l'ouverture (18) dans l'élément d'appui (13), et d'autre part au talon (11).

12. Pièce de boîtier selon l'une des revendications 1 à 11,
**caractérisée en ce que** l'élément d'appui (13) est réalisé pour recevoir plusieurs organes d'actionnement (3, 4), plusieurs organes d'actionnement (3) étant réalisés sous forme d'une demi-partie en une seule pièce et/ou les organes d'actionnement (4) étant formés comme demi-parties individuelles.

13. Pièce de boîtier selon l'une des revendications 1 à 12,
**caractérisée en ce que** l'organe d'actionnement (3, 4) est réalisé sous forme d'une pièce longitudinale avec des coins arrondis et/ou des faces arrondies, d'une pièce ovale, d'une pièce ronde ou d'une pièce circulaire, et **en ce que** l'élément d'appui (13) présente une forme correspondant à peu près à celle de l'organe d'actionnement (3, 4).

14. Pièce de boîtier selon l'une des revendications 1 à 13,
**caractérisée en ce que** l'élément d'appui (13) est réalisé à la manière d'une plaque essentiellement plane.

15. Pièce de boîtier selon l'une des revendications 1 à 14,
**caractérisée en ce que** l'organe d'actionnement (3, 4) est réalisé à la manière d'une membrane élastiquement déformable, munie le cas échéant d'un bombement, l'élasticité de la membrane étant fixée par son épaisseur en fonction de la dureté de la matière synthétique.

16. Pièce de boîtier selon l'une des revendications 1 à 15,
**caractérisée en ce que** l'organe d'actionnement (3, 4) est constitué d'une matière synthétique douce, élastique, comme un élastomère thermoplastique ou un copolymère en masse de polybutylène-téréphtalate et de poly-étherglycole, ou d'une matière synthétique dure, comme du polyamide ou du polyacétale, et **en ce que** la pièce de boîtier (6) est constituée d'une matière synthétique dure, comme du polyamide ou du polyamide rempli de fibres de verre ou de billes de verre.

17. Pièce de boîtier selon l'une des revendications 1 à 16,
**caractérisée en ce que** l'élément d'appui (13) est réalisé en une matière synthétique dure.

18. Pièce de boîtier selon la revendication 17,
**caractérisée en ce qu'**il s'agit pour la matière synthétique pour l'élément d'appui (13) d'une matière synthétique largement transparente pour la lumière dans au moins un domaine partiel du spectre visible, comme du polycarbonate ou du polyamide transparent amorphe.

19. Pièce de boîtier selon la revendication 18,
**caractérisée en ce qu'**un tronçon (23) réalisé à peu près en forme de lentille ou de cylindre est agencé sur l'élément d'appui (13), le tronçon (23) étant couvert par extrusion avec la matière synthétique de la pièce de boîtier (6) de sorte que le tronçon (23) forme une fenêtre (22) coulée par injection dans la paroi (25) de la pièce de boîtier (6).

20. Pièce de boîtier selon la revendication 19,
**caractérisée en ce que** le tronçon (23) est agencé en une seule pièce sur l'élément d'appui (13) par l'intermédiaire d'une pièce porteuse (24).

21. Procédé pour réaliser une pièce de boîtier (6) en matière synthétique selon l'une des revendications précédentes,
**caractérisé en ce que** l'organe d'actionnement (3, 4) et l'élément d'appui (13) sont préfabriqués comme demi-parties (33, 34) en matière synthétique, **en ce que** les demi-parties (33, 34) sont agencées et/ou fixées l'une à l'autre pour former une pièce (19), **en ce que** la pièce (19) est amenée dans le moule de coulée continue pour la pièce de boîtier (6) de sorte que l'élément d'appui (13) recouvre de façon étanche largement l'espace creux (36) servant à l'actionnement de l'organe d'actionnement (3, 4), et se trouvant entre l'organe d'actionnement (3, 4) et l'élément d'appui (13), et **en ce qu'**ensuite, la pièce (19) est couverte par extrusion, le long au moins d'une partie de son bord, avec de la matière synthétique pour la pièce de boîtier (6), lors de la coulée par injection de la pièce de boîtier (6).
